# FASCICULE DE BREVET EUROPEEN

(11) **EP 3 958 068 B1**
(45) Date de publication et mention de la délivrance du brevet: **05.11.2025**
(21) Numéro de dépôt: 20191393.6
(22) Date de dépôt: 17.08.2020
(51) Int. Cl.: G04B 37/00, G04B 37/11

(54) **DISPOSITIF DE FIXATION D'UN FOND SUR UNE CARRURE POUR PIÈCE D'HORLOGERIE**
VORRICHTUNG ZUR BEFESTIGUNG EINES BODENS AUF EINEM GEHÄUSERAHMEN EINER UHR
DEVICE FOR ATTACHING A BACK COVER ON A MIDDLE FOR A CLOCKPIECE

(43) Date de publication de la demande: 23.02.2022
(73) Titulaire: The Swatch Group Research and Development Ltd, 2074 Marin (CH)
(72) Inventeur: ALLIMANN, Joël, 1565 Vallon (CH); MARTIN, Jean-Claude, 2037 Montmollin (CH); GARCIN, Simon, 1585 Salavaux (CH)
(74) Mandataire: ICB SA

(56) Documents cités:
- JP-U- S54 160 175
- US-A1- 2018 032 034

## Description

### Domaine de l'invention

L'invention concerne un dispositif de fixation d'un fond sur une carrure d'une montre.

L'invention concerne encore une pièce d'horlogerie, notamment une montre, comportant un tel dispositif.

### Arrière-plan de l'invention

L'habillage des montres et appareils similaires obéit à de nombreuses contraintes, en particulier d'étanchéité, de robustesse, d'aspect, et doit être réalisé de façon à prévenir tout démontage involontaire se traduisant irrémédiablement par une intervention d'après-vente pour échange de joints, nettoyage, lubrification, voire réparation.

Certains composants d'habillage ou de commande doivent, encore, être indexés angulairement les uns par rapport aux autres, pour des repérages de position de référence d'origine, de repos, ou d'actionnement, ou encore pour faciliter la lecture d'indications ou de graduations, ou pour assurer la continuité de surfaces gauches et/ou de décors. Cet indexage angulaire est souvent délicat à bien réaliser, en combinaison avec un bon serrage des composants et avec une étanchéité parfaite des joints.

Il est connu d'utiliser un élément élastique de fermeture, indépendant des organes à assembler, comme dans le document CH 423 637 ou dans le brevet CH 447 046. L'inconvénient des éléments élastiques proposés dans ces documents réside essentiellement dans leur encombrement. Il est également connu du document CH 512 769 d'utiliser des plots en matériaux compressibles entourés de segments de couronne qui coopèrent avec des fraisages ménagés aux angles d'un boîtier carré ou rectangulaire. Un tel dispositif n'est utilisable que sur des boîtiers de forme et l'élasticité donnée par un matériau compressible de type élastomère qui est susceptible de se modifier de manière importante au cours du vieillissement de la matière. Le document JP S54 160175 U présente un élément élastique de fermeture avec une géométrie particulière.

### Résumé de l'invention

L'invention se propose de réaliser un assemblage étanche et sécurisé de composants d'habillage avec un indexage angulaire facile à régler.

A cet effet, l'invention concerne un dispositif de fixation d'un fond sur une carrure selon la revendication 1.

L'invention concerne encore une pièce d'horlogerie comportant un tel dispositif de fixation.

### Description sommaire des dessins

D'autres caractéristiques et avantages de l'invention apparaîtront plus clairement à la lecture de la description suivante d'un mode de réalisation particulier de l'invention, donné à titre de simple exemple illustratif et non limitatif, et des figures annexées, parmi lesquelles :
- les figures 1a et 1b sont des vues éclatées en perspective d'un dispositif de fixation selon un premier mode de réalisation proche de l'invention ;
- les figures 2a et 2b sont respectivement des vue de dessous et de dessus d'un fond et d'une bague d'un dispositif de fixation selon un premier mode de réalisation proche de l'invention ;
- la figure 3 est une vue en coupe d'un dispositif de fixation selon un premier mode de réalisation proche de l'invention ;
- la figure 4 est une vue en perspective d'une bague d'un dispositif de fixation selon un deuxième mode de réalisation conforme à l'invention ;
- la figure 5 est une vue en coupe d'un dispositif de fixation selon un deuxième mode de réalisation conforme à l'invention.

### Description détaillée des modes de réalisation préférés

L'invention se propose de réaliser un assemblage étanche et sécurisé de composants d'habillage avec un indexage angulaire facile à régler, et dans une position garantie, et ceci avec un nombre minimal de composants, et des coûts de fabrication réduits.

Les figures 1 à 5 illustrent l'exemple non limitatif du montage et de l'indexage angulaire d'un fond par rapport à une carrure de montre.

L'invention concerne un dispositif de fixation 100 d'un fond 2 sur une carrure 1 d'une montre, le fond 2 comprenant un couvercle 20 agencé pour former une surface d'appui avec la carrure 1 et un corps 21 agencé pour reposer dans la carrure, ledit dispositif comprenant une bague 4 disposée entre le fond 2 et la carrure 1, ladite bague 4 étant agencée pour assurer l'étanchéité et l'indexation du fond. La bague 4 comprend une partie supérieure 40 assurant l'étanchéité et une partie médiane 41 comprenant des moyens de positionnement 3 pour assurer l'indexation du fond 2 par rapport à la carrure 1.

Comme on peut l'observer à la figure 1b, la carrure 1 présente un épaulement 10 sur lequel repose la partie supérieure 40 de la bague 4, la bague 4 étant affleurante avec la carrure une fois mise en place.

Avantageusement, les moyens de positionnement 3 comprennent au moins un ergot 43 formé sur la partie médiane 41 de la bague 4 et agencé pour reposer dans un logement 11 de la carrure 1, l'ergot 43 étant formé sur la paroi extérieure et s'étendant sur tout ou partie de la hauteur de la partie médiane 41 de la bague 4. Ainsi, la bague 4 ne peut pas être déplacée en rotation lorsqu'un couple est imprimé au fond par exemple.

La bague 4 comprend également un ergot 46 agencé pour coopérer avec un usinage 22 formé dans le fond 2. Un tel agencement permet le bon positionnement, ou la bonne indexation, du fond 2 par rapport à la carrure 1, ce qui est particulièrement utile lorsque le fond 2 présente une décoration et que celle-ci doit être parfaitement alignée selon l'axe 12h-6h de la montre

Selon un mode de réalisation de l'invention illustrée aux figures 4 et 5, la bague 4 présente une partie inférieure 42, la partie inférieure 42 présentant des moyens de maintien agencés pour coopérer avec le fond 2, les moyens de maintien se présentant sous la forme d'un clip saillant 420 agencé pour se loger dans une rainure ou un logement formé dans le corps 21 du fond 2.

Dans cette optique, la bague 4 est réalisée dans une matière polymère telle que l'asutane^{®} ou l'hytrel^{®}. Bien évidemment, toute autre matière acceptant d'être déformée élastiquement, et suffisamment résistante, peut être utilisée pour réaliser la bague 4. Les nervures externes 44 et internes 45 permettent ainsi d'obtenir une bonne résistance au déchassage une fois le fond 2 monté, emboité en force ou chassé, sur la carrure 1.

Selon un mode de réalisation préférentiel de l'invention, la bague 4 comprend au moins deux nervures internes 45 et au moins deux nervures externes 44, les nervures étant espacées angulairement les unes des autres de 60° à 90°. Les nervures internes 45 et les nervures externes 44 sont prévues pour être décalées les unes par rapport aux autres, c'est-à-dire qu'une nervure externe ne sera pas positionnée face à une nervure interne, et ainsi fournir un meilleur maintien.

Le fond 2 et la bague 4 sont dimensionnés de telle sorte que, lorsqu'ils sont introduits à force dans la carrure 1, le fond 2 presse radialement la bague 4 contre ladite carrure 2, ce qui a pour effet de comprimer ledit élément élastique 4 entre la paroi de la carrure et le fond. La bague 4 comporte en particulier des nervures qui s'étendent sur toute ou partie de sa hauteur et qui, en réaction à la force de compression, vont se déformer et garantir un bon maintien de l'ensemble. Un taux de compression de la bague 4 de l'ordre de 20 % est préféré pour fournir un bon maintien. Un tel taux provoque une augmentation des forces de frottement entre le fond 2 et la bague 4 d'une part, et entre la bague 4 et la carrure 1 d'autre part, et détermine donc les couples mis en jeu pour la mise en place du fond 2 sur la montre.

La figure 3 illustre une vue en coupe du fond 2 et de la bague 4 assemblés sur la carrure 1, la bague 4 étant comprimée entre la face latérale interne de la carrure 1 et le fond 2. La mise en place en force du fond dans la carrure maintient la bague 4 déformée, et plus particulièrement les rainures externes. Cette déformation se situe évidemment dans la limite de déformation élastique de la matière de la bague.

L'invention concerne aussi une pièce d'horlogerie ou montre 1000 comportant un tel dispositif de fixation 100.

En somme, l'invention permet de disposer d'un dispositif de fixation dont la conception est peu encombrante, assure le maintien de l'étanchéité de la montre, et protège contre tout démontage accidentel.

L'invention permet également d'assurer l'orientation parfaite d'un composant maintenu bloqué dans sa position de service.

## Revendications

1. Dispositif de fixation (100) comprenant un fond (2) et une carrure (1) d'une montre, le fond (2) comprenant un couvercle (20) agencé pour former une surface d'appui avec la carrure (1) et un corps (21) agencé pour reposer dans la carrure (1), ledit dispositif (100) comprenant une bague (4) disposée entre le fond (2) et la carrure (1), ladite bague (4) étant agencée pour assurer l'étanchéité et l'indexation angulaire du fond (2), dans lequel la bague (4) comprend une partie supérieure (40) assurant l'étanchéité et une partie médiane (41) comprenant des moyens de positionnement (3) pour assurer un placement précis et angulairement indexé du fond (2) par rapport à la carrure (1), la bague (4) présentant une partie inférieure (42), ladite partie inférieure (42) présentant des moyens de maintien agencés pour coopérer avec le fond (2), **caractérisé en ce que** lesdits moyens de maintien se présentent sous la forme d'au moins un clip (420) agencé pour coopérer avec une rainure formée dans le corps du fond (2).

2. Dispositif de fixation (100) d'un fond (2) sur une carrure (1) d'une montre selon la revendication 1, **caractérisé en ce que** lesdits moyens de positionnement comprennent au moins un ergot formé sur la partie inférieure de la bague (4) ou sur le fond (2), ledit au moins ergot étant agencé pour reposer dans un logement de la carrure (1) ou de la bague (4).

3. Dispositif de fixation (100) d'un fond (2) sur une carrure (1) d'une montre selon la revendication 2, **caractérisé en ce que** ledit ergot formé sur la partie inférieure de la bague (4) est formé sur la paroi extérieure.

4. Dispositif de fixation (100) d'un fond (2) sur une carrure (1) d'une montre selon l'une des revendications précédentes, **caractérisé en ce que** la bague (4) est réalisée dans une matière polymère.

5. Dispositif de fixation (100) d'un fond (2) sur une carrure (1) d'une montre selon l'une des revendications 1 à 4, **caractérisé en ce que** la bague (4) comprend sur sa paroi interne au moins deux nervures internes (45) s'étendant sur toute ou partie de la hauteur de la partie médiane (41).

6. Dispositif de fixation (100) selon la revendication 5, **caractérisé en ce que** l'une desdites au moins deux nervures internes (45) est agencée pour coopérer avec une encoche formée dans le fond (2).

7. Dispositif de fixation (100) selon l'une des revendications 1 à 6, **caractérisé en ce que** la bague (4) comprend sur sa paroi externe au moins deux nervures externes (44) s'étendant sur toute ou partie de la hauteur de la partie médiane (41).

8. Dispositif de fixation (100) selon la revendication 7, **caractérisé en ce que** l'une desdites au moins deux nervures externes (44) est agencée pour coopérer avec une encoche formée dans la carrure (1).

9. Dispositif de fixation (100) selon l'une des revendications 1 à 8, **caractérisé en ce que** la bague (4) comprend trois nervures internes (45) et trois nervures externes (44), les nervures étant espacées angulairement les unes des autres de 60° à 90°.

10. Pièce d'horlogerie **caractérisé en ce qu'**elle comprend un dispositif de fixation et d'indexation (100) selon l'une des revendications 1 à 9.

## Patentansprüche

1. Befestigungsvorrichtung (100), aufweisend einen Boden (2) und ein Mittelteil (1) einer Uhr, wobei der Boden (2) einen Deckel (20), der konstruiert ist, um eine Lagerfläche mit dem Mittelteil (1) zu bilden, und einen Körper (21), der konstruiert ist, um in dem Mittelteil (1) zu ruhen, aufweist, wobei die Vorrichtung (100) einen Ring (4) aufweist, der zwischen dem Boden (2) und dem Mittelteil (1) angeordnet ist, wobei der Ring (4) konstruiert ist, um die Wasserdichtigkeit und die winkelmäßige Indexierung des Bodens (2) zu gewährleisten, wobei der Ring (4) einen oberen Teil (40), der die Wasserfestigkeit gewährleistet, und einen mittleren Teil (41) aufweist, der Positionierungsmittel (3) umfasst, um eine präzise und winkelmäßig indexierte Platzierung des Bodens (2) in Bezug auf das Mittelteil zu gewährleisten, wobei der Ring (4) einen unteren Teil (42) aufweist, wobei der untere Teil (42) Haltemittel aufweist, die konstruiert sind, um mit dem Boden (2) in Eingriff zu kommen, **dadurch gekennzeichnet, dass** die Haltemittel die Form mindestens eines Clips (420) aufweisen, der konstruiert ist, um mit einer in dem Körper des Bodens (2) ausgebildeten Kerbe in Eingriff zu kommen.

2. Vorrichtung für ein Befestigen (100) eines Bodens (2) an einem Mittelteil (1) einer Uhr nach Anspruch 1, **dadurch gekennzeichnet, dass** die Positionierungsmittel mindestens einen an dem unteren Teil des Rings (4) oder an dem Boden (2) ausgebildeten Sporn aufweisen, wobei der mindestens eine Sporn konstruiert ist, in einem Bett des Mittelteils oder des Rings zu ruhen.

3. Vorrichtung für ein Befestigen (100) eines Bodens (2) an einem Mittelteil (1) einer Uhr nach Anspruch 2, **dadurch gekennzeichnet, dass** der an dem unteren Teil des Rings (4) ausgebildete Sporn an der Außenwand ausgebildet ist.

4. Vorrichtung für ein Befestigen (100) eines Bodens (2) an einem Mittelteil (1) einer Uhr nach einem der vorhergehenden Ansprüche, **dadurch gekennzeichnet, dass** der Ring (4) aus einem Polymermaterial besteht.

5. Vorrichtung für ein Befestigen (100) eines Bodens (2) an einem Mittelteil (1) einer Uhr nach einem der Ansprüche 1 bis 4, **dadurch gekennzeichnet, dass** der Ring (4) an seiner Innenwand mindestens zwei Innenrippen (45) aufweist, die sich über die gesamte oder einen Teil der Höhe des mittleren Teils (41) erstrecken.

6. Befestigungsvorrichtung (100) nach Anspruch 5, **dadurch gekennzeichnet, dass** eine der mindestens zwei Innenrippen (45) konstruiert ist, um mit einer in dem Boden (2) ausgebildeten Kerbe zusammenzuwirken.

7. Befestigungsvorrichtung (100) nach einem der Ansprüche 1 bis 6, **dadurch gekennzeichnet, dass** der Ring (4) an seiner Außenwand mindestens zwei Außenrippen (44) aufweist, die sich über die gesamte oder einen Teil der Höhe des mittleren Teils (41) erstrecken.

8. Befestigungsvorrichtung (100) nach Anspruch 7, **dadurch gekennzeichnet, dass** eine der mindestens zwei Außenrippen (44) konstruiert ist, um mit einer in dem Mittelteil (1) ausgebildeten Kerbe zusammenzuwirken.

9. Befestigungsvorrichtung (100) nach einem der Ansprüche 1 bis 8, **dadurch gekennzeichnet, dass** der Ring (4) drei Innenrippen (45) und drei Außenrippen (44) aufweist, wobei die Rippen in einem Winkel von 60° bis 90° zueinander beabstandet sind.

10. Zeitmesser, **dadurch gekennzeichnet, dass** er eine Befestigungs- und Indexierungsvorrichtung (100) nach einem der Ansprüche 1 bis 9 aufweist.

## Claims

1. A fastening device (100) comprising a back (2) and a middle (1) of a watch, the back (2) comprising a cover (20) designed to form a bearing surface with the middle (1) and a body (21) designed to rest in the middle (1), said device (100) comprising a ring (4) arranged between the back (2) and the middle (1), said ring (4) being designed to ensure the water resistance and the angular indexing of the back (2), in which the ring (4) comprises an upper part (40) ensuring the water resistance and a median part (41) comprising positioning means (3) to ensure a precise and angularly indexed placement of the back (2) in relation to the middle, the ring (4) having a lower part (42), said lower part (42) having retaining means designed to engage with the back (2), **characterised in that** said retaining means are in the form of at least one clip (420) designed to engage with a groove formed in the body of the back (2).

2. The device for fastening (100) a back (2) on a middle (1) of a watch according to claim 1, **characterised in that** said positioning means comprise at least one catch formed on the lower part of the ring (4) or on the back (2), said at least one catch being designed to rest in a bed of the middle or of the ring.

3. The device for fastening (100) a back (2) on a middle (1) of a watch according to claim 2, **characterised in that** said catch formed on the lower part of the ring (4) is formed on the outer wall.

4. The device for fastening (100) a back (2) on a middle (1) of a watch according to any of the preceding claims, **characterised in that** the ring (4) is made of a polymer material.

5. The device for fastening (100) a back (2) on a middle (1) of a watch according to any of claims 1 to 4, **characterised in that** the ring (4) comprises on its inner wall at least two inner ribs (45) extending over all or part of the height of the median part (41).

6. The fastening device (100) according to claim 5, **characterised in that** one of said at least two inner ribs (45) is designed to cooperate with a notch formed in the back (2).

7. The fastening device (100) according to any of claims 1 to 6, **characterised in that** the ring (4) comprises on its outer wall at least two outer ribs (44) extending over all or part of the height of the median part (41).

8. The fastening device (100) according to claim 7, **characterised in that** one of said at least two outer ribs (44) is designed to cooperate with a notch formed in the middle (1).

9. The fastening device (100) according to any of claims 1 to 8, **characterised in that** the ring (4) comprises three inner ribs (45) and three outer ribs (44), the ribs being angularly spaced apart from each other by 60° to 90°.

10. A timepiece **characterised in that** it comprises a fastening and indexing device (100) according to any of claims 1 to 9.
